# EUROPÄISCHE PATENTSCHRIFT

(11) **EP 3 317 544 B1**
(45) Veröffentlichungstag und Bekanntmachung des Hinweises auf die Patenterteilung: **11.08.2021**
(21) Anmeldenummer: 16733062.0
(22) Anmeldetag: 27.06.2016
(51) Int. Cl.: F04D 29/22, F04D 29/24

(54) **FREISTROMPUMPE**
VORTEX PUMP
POMPE NON COLMATABLE

(30) Priorität: 30.06.2015 DE 102015212203
(43) Veröffentlichungstag der Anmeldung: 09.05.2018
(73) Patentinhaber: KSB SE & Co. KGaA, 67227 Frankenthal (DE)
(72) Erfinder: CHRIST, Alexander, 67227 Frankenthal (DE); FRITZ, Jochen, 67227 Frankenthal (DE); JÄGER, Christoph, 67227 Frankenthal (DE); KLEMM, Toni, 67227 Frankenthal (DE); SCHMIDT, Steffen, 67227 Frankenthal (DE); WITZEL, Rolf, 67227 Frankenthal (DE)
(86) Internationale Anmeldenummer: PCT/EP2016/064855
(87) Internationale Veröffentlichungsnummer: WO 2017/001340

(56) Entgegenhaltungen:
- AT-B- 83 294
- DE-C- 470 221
- FR-A- 1 404 875
- JP-A- 2013 181 459

## Beschreibung

Die Erfindung betrifft eine Freistrompumpe mit einem Laufrad, das Schaufeln zur Förderung feststoffhaltiger Medien aufweist.

Solche Freistrompumpen werden auch als Wirbelpumpen bezeichnet, deren Förderleistung von einer rotierenden mit Schaufeln versehenen Scheibe, dem sogenannten Freistromrad, auf das Strömungsmedium übertragen wird. Freistromräder eignen sich besonders zur Förderung von mit festen Beimengungen versetzten Medien, wie beispielsweise Schmutzwasser. Das Freistromrad ist ein Radialrad, das einen großen Durchgang für die im Fördermedium enthaltenen Feststoffe hat und wenig störanfällig ist.

In der WO 2004/065796 A1 wird eine Freistrompumpe zur Förderung von mit festen Beimengungen versetzten Flüssigkeiten beschrieben. Zwischen dem Laufrad und der saugseitigen Gehäusewand besteht ein Abstand, damit Festkörper die Freistrompumpe ohne Verstopfungen passieren können. Der Übergang der saugseitigen Gehäusewand zu der Wand des radial zum Laufrad gelegenen Gehäuseraums erfolgt stufenlos. Der Gehäuseraum ist asymmetrisch gestaltet.

In der EP 1 616 100 B1 wird eine Freistrompumpe beschrieben, deren Laufrad aus einer mit offenen Schaufeln bestückten Tragscheibe besteht. Die Schaufeln weisen unterschiedliche Höhen auf. Eine saugseitige Gehäusewand verläuft konisch. Der Abstand der Gehäusewand zu den Vorderkanten der höheren Schaufeln des Laufrads nimmt mit dem Durchmesser ab. Eine Passage mit einer Mindesterstreckung folgt gleichbleibend einer Vorderkante einer zum Laufradaustritt hin geneigten Schaufel geringerer Höhe. Als Kugeldurchgang wird ein freier, unverengter Laufraddurchgang bezeichnet. Er beschreibt den größten zulässigen Durchmesser der Feststoffe, um einen verstopfungsfreien Durchgang zu gewährleisten. Er wird als Kugeldurchmesser in Millimeter angegeben. Der Kugeldurchgang entspricht maximal der Nennweite des Saug- bzw. Druckstutzens. Damit dieser maximal mögliche Kugeldurchgang bei herkömmlichen Freistrompumpen erreicht wird, muss auch innerhalb des Gehäuses der Abstand der Schaufelfront zur saugseitigen Gehäusewand ebenfalls mindestens der Nennweite des Saug- bzw. Druckstutzens entsprechen.

Überschreitet der schaufellose Raum zwischen der Schaufelfront und der gegenüberliegenden Gehäusewand ein gewisses Maß, reduziert sich die Effizienz der Freistrompumpe. Je größer der Abstand zwischen dem Laufrad und der saugseitigen Gehäusewand ist, desto geringer ist der Wirkungsgrad der Freistrompumpe.

Die JP-A-2013181459 zeigt eine selbstansaugende Kreiselpumpe mit einer druck- und saugseitigen Deckscheibe und einem Radialrad mit langen Schaufeln und kurzen Zwischenschaufeln. Aufgrund der vorhandenen freien Eintrittskanten sind diese Schaufeln als Freistromradschaufeln ungeeignet.

Das Laufrad der FR-A-1404875 ist zumindest teilweise abgedeckt und für ein Gas-Flüssigkeit-Gemisch ausgelegt. Aufgrund der freien Eintrittskanten sind deren Schaufeln nicht geeignet zur Förderung feststoffhaltiger Medien, deren Feststoffe sich an den Schaufeleintrittskanten verfangen würden.

Aufgabe der Erfindung ist es, eine Freistrompumpe anzugeben, die Medien auch mit größeren Feststoffen fördern kann und dabei einen bauartgemäß möglichst hohen Wirkungsgrad aufweist. Die Freistrompumpe soll sich durch eine möglichst kostengünstige Herstellungsweise auszeichnen und eine hohe Lebensdauer gewährleisten. Zudem soll die Freistrompumpe möglichst vielfältig einsetzbar und wenig störanfällig sein, sowie einen günstigen NPSH-Wert aufweisen. Kavitationsschäden sollen vermieden werden.

Diese Aufgabe wird durch eine Freistrompumpe mit den Merkmalen des Anspruchs 1 gelöst. Bevorzugte Varianten sind den Unteransprüchen, der Beschreibung und den Zeichnungen zu entnehmen.

Erfindungsgemäß sind auf dem Freistromrad die Schaufeln in Bündeln angeordnet. Dabei ist der Abstand der Schaufeln innerhalb der Bündel kleiner als der Abstand der Bündel zueinander.

Durch die erfindungsgemäße Konstruktion wird ein ausreichender Kugeldurchgang bei einem hohen Förderungswirkungsgrad der Pumpe gewährleistet.

Die bündelweise Anordnung der Schaufeln auf der Tragscheibe erlaubt es, den Abstand zwischen der zulaufseitigen Gehäusewand und der Schaufelfront zu reduzieren und dabei dennoch einen ausreichenden Kugeldurchgang zu gewährleisten.

Da die Abstände zwischen den Bündeln größer sind als die Abstände der Schaufeln in den Bündeln, wird auch für den Fall, dass der Abstand der Schaufelfront des Laufrades kleiner ist als der Innendurchmesser des Saugstutzens bzw. des Druckstutzens ein ausreichend großer Kugeldurchgang gewährleistet. Dadurch werden Verstopfungen vermieden und gleichzeitig eine hohe Effizienz bei der Förderung erreicht. Die gebündelte Anordnung der Schaufeln erlaubt es, den Abstand des Laufrades zur saugseitigen Gehäusewand zu reduzieren, ohne dass es zu Verstopfungen kommt. Dadurch wird der Wirkungsgrad der Freistrompumpe gesteigert.

Vorzugsweise beträgt der Abstand der Schaufelfront des Laufrades weniger als 90 %, insbesondere weniger als 80 %, des Durchmessers des Saugmundes bzw. des Innendurchmessers des Saugstutzens.

Jedes Bündel umfasst mindestens zwei Schaufeln. Als besonders günstig erweisen sich Bündel mit jeweils zwei oder drei Schaufeln. Bei einer Variante der Erfindung umfasst jedes Bündel vier Schaufeln.

Die Tragscheibe des Freistromrades weist einen zur Saugseite ausgebildeten Nabenvorsprung auf, an dem die Schaufeln angreifen. Die Schaufeln stehen von der Tragscheibe in saugseitiger Richtung hervor und weisen einen entgegen der Drehrichtung gekrümmten Verlauf auf. Dabei können alle Schaufeln die gleiche Krümmung aufweisen. Bei einer alternativen Variante weisen die Schaufeln unterschiedliche Krümmungen auf. So können beispielsweise innerhalb eines Bündels Schaufeln mit unterschiedlicher Krümmung angeordnet sein.

Zweckmäßigerweise beträgt der Abstand der Schaufeln in den Bündeln weniger als 90 %, vorzugsweise weniger als 80 %, insbesondere weniger als 70 %, des Abstandes der Bündel zueinander.

Bei einer besonders vorteilhaften Ausführung der Erfindung umfasst das Freistromrad zwei Bündeln an Schaufeln, die vorzugsweise um 180° versetzt zueinander angeordnet sind. Dabei erweist es sich als günstig, wenn jedes Bündel die gleiche Anzahl an Schaufeln umfasst.

Die Abstände der Schaufeln innerhalb der Bündel und/oder die Abstände der Bündel zueinander werden als Winkel der Schaufelteilung angegeben. Erfindungsgemäß sind die Winkel der Schaufelteilung innerhalb der Bündel kleiner als die Winkel der Schaufelteilung zwischen den Bündeln.

Zweckmäßigerweise betragen die Winkel der Schaufelteilung zwischen den Bündeln mehr als 60°, vorzugsweise mehr als 70°, insbesondere mehr als 80°.

Es erweist sich günstig, wenn die Winkel der Schaufelteilung innerhalb der Bündel weniger als 70°, vorzugsweise weniger als 60°, insbesondere weniger als 50°, betragen.

Bei einer besonders günstigen Ausführung der Erfindung ist das Laufrad mit den Schaufeln einstückig ausgebildet. Dabei erweist es sich als vorteilhaft, wenn das Laufrad und/oder die Schaufeln aus einem metallischen Werkstoff gefertigt sind. Vorzugsweise kommt dabei ein Gusswerkstoff zum Einsatz.

Bei einer Variante der Erfindung sind die Winkel der Schaufelteilung zwischen den Bündeln kein ganzzahliges Vielfaches der Winkel der Schaufelteilung innerhalb der Bündel, so dass die bündelweise Anordnung nicht auf ein Laufrad mit Schaufeln gleicher Winkelteilung zurückzuführen ist, bei dem einzelne Schaufeln weggelassen werden.

Bei einer besonders günstigen Variante der Erfindung nimmt die Höhe der Schaufeln in radialer Richtung im Verhältnis zu einer Bezugsebene ab. Die Abnahme erfolgt vorzugsweise mit einem Abschrägungswinkel von mehr als 2°, insbesondere mehr als 3°. Als günstig erweist es sich wenn die Abnahme der Höhe der Schaufeln mit einem Abschrägungswinkel von weniger als 8°, insbesondere weniger als 7°, erfolgt.

Weitere Merkmale und Vorteile der Erfindung ergeben sich aus der Beschreibung von Ausführungsbeispielen anhand von Zeichnungen und aus den Zeichnungen selbst.

Dabei zeigt:
- Figur 1: einen schematischen Meridianschnitt durch eine Freistrompumpe,
- Figur 2: eine perspektivische Darstellung eines Freistromrades mit zwei Bündeln, die jeweils zwei Schaufeln aufweisen,
- Figur 3: eine Draufsicht des Freistromrades gemäß der Darstellung in Figur 2,
- Figur 4: eine perspektivische Darstellung eines Freistromrades mit zwei Bündeln, die jeweils drei Schaufeln aufweisen,
- Figur 5: eine Draufsicht des Freistromrades gemäß der Darstellung in Figur 4,
- Figur 6: eine Anordnung eines Freistromrades in einem Pumpengehäuse,
- Figur 7: eine Draufsicht eines Freistromrades mit einer Schnittlinie A-A,

- Figur 8: eine Schnittdarstellung entlang der Line A-A des in Figur 7 dargestellten Freistromrades.

In Figur 1 ist eine Freistrompumpe dargestellt, in deren Gehäuse 1 ein Laufrad 2 positioniert ist. Das Laufrad 2 ist drehfest mit einer Welle verbunden, die in Figur 1 nicht dargestellt ist. Der Befestigung des Laufrades 2 dient ein Nabenkörper 4, der eine Bohrung 5 zum Eindrehen einer Schraube aufweist. Das Laufrad 2 ist als Freistromrad ausgebildet. Auf einer Tragscheibe 6 des Laufrades 2 sind mehrere Schaufeln 7 angeordnet. Zwischen dem Laufrad 2 und der einlassseitigen Gehäusewand 8 wird ein schaufelfreier Raum 9 gebildet.

Der Saugmund 10 wird von einem saugseitigen Gehäuseteil 11 gebildet. Der Saugmund 10 bildet einen Eintritt für das feststoffhaltige Medium und weist einen Durchmesser D auf. Das saugseitige Gehäuseteil 11 ist als Saugdeckel ausgebildet.

Das Laufrad 2 ist in einem Pumpengehäuse 15 angeordnet.

Die Frontseite des Freistromrades 2 weist an ihrem äußeren Rand einen Abstand A zur Innenseite des saugseitigen Gehäuseteils 11 auf. Dabei ist der Abstand A vorzugsweise als die Strecke definiert, den eine Normale, welche senkrecht zur saugseitigen Gehäusewand 8 steht, zum äußeren Rand der Schaufelfront des Laufrades 2 hat. Der Abstand A ist kleiner als der Durchmesser D.

Die Höhe h der Schaufeln 7 nimmt in radialer Richtung ab, so dass die Schaufelfront einen leicht schrägen oder kegelförmigen Verlauf aufweist

Figur 2 zeigt eine perspektivische Darstellung des Laufrades 2, das als Freistromrad ausgebildet ist. Bei dem Laufrad 2 handelt es sich um ein offenes Radialrad, das keine Deckscheibe aufweist.

Auf der Tragscheibe 6 sind zwei Bündel 12 an Schaufeln 7 angeordnet. Jedes Bündel 12 umfasst jeweils zwei Schaufeln 7. Die beiden Bündel 12 sind um 180° zueinander versetzt am Nabenkörper 4 des Laufrades 2 angeordnet.

Figur 3 zeigt eine Draufsicht des Laufrades 2 gemäß der Darstellung in Figur 2. Der Abstand 13 zwischen den Bündeln besitzt einen Winkel der Schaufelteilung von 120°. Der Abstand 14 der Schaufeln 7 innerhalb der Bündel 12 besitzt einen Winkel der Schaufelteilung von 60°. Damit sind die Winkel Schaufelteilung zwischen den Bündeln 12 um den Faktor 2 größer als die Winkel der Schaufelteilung innerhalb der Bündel. Die Winkel der Schaufelteilung zwischen den Bündeln 12 sind ein ganzzahliges Vielfaches der Winkel der Schaufelteilung innerhalb der Bündel 12.

Figur 4 zeigt eine perspektivische Darstellung eines Laufrades 2, bei der auf einer Tragscheibe 6 zwei Bündel 12 an Schaufeln 7 angeordnet sind, wobei jedes Bündel 12 jeweils drei Schaufeln 7 umfasst. Die beiden Bündel sind um 180° zueinander versetzt am Nabenkörper 4 des Laufrades 2 angeordnet.

Figur 5 zeigt eine Draufsicht des Laufrades 2 gemäß der Darstellung in Figur 4. Der Abstand 13 zwischen den Bündeln 12 besitzt einen Winkel der Schaufelteilung von 84°. Der Abstand 14 der Schaufeln 7 innerhalb der Bündel 12 besitzt einen Winkel der Schaufelteilung von 48°. Damit sind die Winkel der Schaufelteilung zwischen den Bündeln um den Faktor 1,75 größer als die Winkel der Schaufelteilung innerhalb der Bündel 12. Die Winkel der Schaufelteilung zwischen den Bündel 12 sind somit kein ganzzahliges Vielfaches der Winkel der Schaufelteilung innerhalb der Bündel 12.

Figur 6 zeigt einen Blick in die Freistrompumpe, bei der ein Laufrad 2 in dem Pumpengehäuseteil 15 angeordnet ist. Bei dem Gehäuse handelt es sich um ein Spiralgehäuse. Durch einen Druckstutzen 17 verlässt das feststoffhaltige Medium die Freistrompumpe.

Figur 7 zeigt das Laufrad 2 gemäß der Darstellung in Figur 6 mit einer Schnittlinie A-A. In Figur 8 ist ein Schnitt entlang dieser Linie A-A dargestellt. Die Höhe h der Schaufeln 7 nimmt in radialer Richtung, das heißt zum Laufradaußendurchmesser hin, ab. Die Abnahme steht im Verhältnis zu einer Bezugsebene 16, die in Figur 8 teilweise gestrichelt dargestellt ist. Im Ausführungsbeispiel erfolgt die Abnahme mit einen Abschrägungswinkel *α* von 5°.

Figur 8 zeigt eine Kugel 18 in einer oberen und einer unteren Position. Die Kugel 18 hat einen Durchmesser d und einem Radius a. Gemäß der unteren Position der Kugel 18 taucht die Kugel 18 um eine Tiefe b in die Räume des Laufrades 2 zwischen den Bündeln 12 ein. Dieses eintauchende Segment der Kugel hat eine Sekante c.

Durch erfindungsgemäße Anordnung der Schaufeln 7 in Bündeln 12 ist es für eine Kugel möglich, die einen Durchmesser d aufweist, der dem Durchmesser des Saugmunds D entspricht, um eine Tiefe b in die Räume zwischen den Bündeln 12 einzutauchen. Dadurch kann der Abstand A der Schaufelfront zur saugseitigen Gehäusewand 11 um diese Tiefe b gegenüber dem Durchmesser d verringert werden, so dass die Freistrompumpe einen höheren Wirkungsgrad aufweist und dennoch den maximalen Kugeldurchgang d des Durchmessers D des Saugmundes 10 gewährleistet. Zwischen dem Abstand A, der Tiefe b und dem Durchmesser D besteht folgender Zusammenhang: $A + b = D$

Die Tiefe b lässt sich wie folgt berechnen: $b = a - \sqrt{{a}^{2} - {\left(\frac{c}{2}\right)}^{2}}$

## Patentansprüche

1. Freistrompumpe mit einem Laufrad (2), das Schaufeln (7) zur Förderung feststoffhaltiger Medien aufweist,
**dadurch gekennzeichnet, dass**
Schaufeln (7) in Bündeln (12) angeordnet sind, wobei der Abstand (14) der Schaufeln (7) innerhalb der Bündel (12) kleiner ist als der Abstand (13) der Bündel (12) zueinander, wobei der Abstand (14) der Schaufeln (7) innerhalb der Bündel (12) und der Abstand der Bündel (12) zueinander als Winkel der Schaufelteilung angegeben sind.

2. Freistrompumpe nach Anspruch 1, **dadurch gekennzeichnet, dass** jedes Bündel (12) mindestens zwei Schaufeln (7) aufweist.

3. Freistrompumpe nach Anspruch 1 oder 2, **dadurch gekennzeichnet, dass** jedes Bündel (12) höchstens vier Schaufeln (7) umfasst.

4. Freistrompumpe nach einem der Ansprüche 1 bis 3, **dadurch gekennzeichnet, dass** der Abstand (14) der Schaufeln (7) in den Bündeln (12) weniger als 90 %, insbesondere weniger als 80 %, des Abstandes der Bündel (12) zueinander beträgt.

5. Freistrompumpe nach einem der Ansprüche 1 bis 4, **dadurch gekennzeichnet, dass** die Winkel der Schaufelteilung zwischen den Bündeln (12) mehr als 60°, vorzugsweise mehr als 70°, insbesondere mehr als 80°, betragen.

6. Freistrompumpe nach einem der Ansprüche 1 bis 5, **dadurch gekennzeichnet, dass** die Winkel der Schaufelteilung innerhalb der Bündel (12) weniger als 70°, vorzugsweise weniger als 60°, insbesondere weniger als 50°, betragen.

7. Freistrompumpe nach einem der Ansprüche 1 bis 6, **dadurch gekennzeichnet, dass** das Laufrad (2) mit den Schaufeln (7) einstückig ausgebildet ist.

8. Freistrompumpe nach einem der Ansprüche 1 bis 7, **dadurch gekennzeichnet, dass** das Laufrad (2) und/oder die Schaufeln (7) aus einem metallischen Werkstoff, vorzugsweise einem Gusswerkstoff, gefertigt sind.

9. Freistrompumpe nach einem der Ansprüche 1 bis 8, **dadurch gekennzeichnet, dass** der Abstand (A) der Schaufelfront am äußeren Radius des Laufrades (2) zur saugseitigen Gehäusewand (11) weniger als 90 %, insbesondere weniger als 80 %, des Durchmessers (D) der Eintrittsöffnung und/oder der Austrittsöffnung beträgt.

10. Freistromrad nach einem der Ansprüche 1 bis 9, **dadurch gekennzeichnet, dass** jedes Bündel (12) eine gleiche Anzahl an Schaufeln (7) umfasst.

11. Freistrompumpe nach einem der Ansprüche 1 bis 10, **dadurch gekennzeichnet, dass** die Bündel (12) um 180° versetzt zueinander angeordnet sind.

12. Freistrompumpe nach einem der Ansprüche 1 bis 11, **dadurch gekennzeichnet, dass** die Winkel der Schaufelteilung zwischen den Bündeln (12) um mehr als den Faktor 1,2, vorzugsweise mehr als den Faktor 1,4, insbesondere mehr als den Faktor 1,6, größer sind ist als die Winkel der Schaufelteilung innerhalb der Bündel (12).

13. Freistrompumpe nach einem der Ansprüche 1 bis 12, **dadurch gekennzeichnet, dass** die Winkel der Schaufelteilung zwischen den Bündeln (12) kein ganzzahliges Vielfaches der Winkel der Schaufelteilung innerhalb der Bündel (12) sind.

14. Freistrompumpe nach einem der Ansprüche 1 bis 13, **dadurch gekennzeichnet, dass** die Höhe (h) der Schaufeln (7) in radialer Richtung abnimmt, wobei die Abnahme vorzugsweise mit einen Abschrägungswinkel (*α*) von mehr als 2°, insbesondere mehr als 3° und/oder weniger als 8°, insbesondere weniger als 7°, erfolgt.

15. Freistrompumpe nach einem der Ansprüche 1 bis 14, **dadurch gekennzeichnet, dass** zwischen den Bündeln (12) Räume zum Eintauchen einer Kugel um eine Tiefe (b) angeordnet sind.

16. Freistrompumpe nach einem der Ansprüche 1 bis 15, **dadurch gekennzeichnet, dass** alle Schaufeln (7) die gleiche Krümmung aufweisen.

17. Freistrompumpe nach einem der Ansprüche 1 bis 15, **dadurch gekennzeichnet, dass** die Schaufeln (7) innerhalb der Bündel (12) unterschiedliche Krümmungen aufweisen.

## Claims

1. Non-chokable pump comprising an impeller (2) which has blades (7) for delivering solids-containing media,
**characterized in that**
blades (7) are arranged in bundles (12), wherein the spacing (14) of the blades (7) within the bundles (12) is smaller than the spacing (13) of the bundles (12) to one another, wherein the spacing (14) of the blades (7) within the bundles (12) and the spacing of the bundles (12) to one another are specified as angles of the blade separation.

2. Non-chokable pump according to Claim 1, **characterized in that** each bundle (12) has at least two blades (7).

3. Non-chokable pump according to Claim 1 or 2, **characterized in that** each bundle (12) comprises at most four blades (7).

4. Non-chokable pump according to one of Claims 1 to 3, **characterized in that** the spacing (14) of the blades (7) in the bundles (12) is less than 90%, in particular less than 80%, of the spacing of the bundles (12) to one another.

5. Non-chokable pump according to one of Claims 1 to 4, **characterized in that** the angles of the blade separation between the bundles (12) are more than 60°, preferably more than 70°, in particular more than 80°.

6. Non-chokable pump according to one of Claims 1 to 5, **characterized in that** the angles of the blade separation within the bundles (12) are less than 70°, preferably less than 60°, in particular less than 50°.

7. Non-chokable pump according to one of Claims 1 to 6, **characterized in that** the impeller (2) is formed integrally with the blades (7).

8. Non-chokable pump according to one of Claims 1 to 7, **characterized in that** the impeller (2) and/or the blades (7) are produced from a metallic material, preferably a cast material.

9. Non-chokable pump according to one of Claims 1 to 8, **characterized in that** the spacing (A) of the blade front, at the outer radius of the impeller (2), to the suction-side casing wall (11) is less than 90%, in particular less than 80%, of the diameter (D) of the inlet opening and/or the outlet opening.

10. Non-chokable impeller according to one of Claims 1 to 9, **characterized in that** each bundle (12) comprises an equal number of blades (7).

11. Non-chokable pump according to one of Claims 1 to 10, **characterized in that** the bundles (12) are arranged so as to be offset from one another by 180°.

12. Non-chokable pump according to one of Claims 1 to 11, **characterized in that** the angles of the blade separation between the bundles (12) are is larger than the angles of the blade separation within the bundles (12) by more than a factor of 1.2, preferably more than a factor of 1.4, in particular more than a factor of 1.6.

13. Non-chokable pump according to one of Claims 1 to 12, **characterized in that** the angles of the blade separation between the bundles (12) are not an integer multiple of the angles of the blade separation within the bundles (12).

14. Non-chokable pump according to one of Claims 1 to 13, **characterized in that** the height (h) of the blades (7) decreases in the radial direction, with the decrease preferably occurring at a bevel angle (α) of more than 2°, in particular more than 3°, and/or less than 8°, in particular less than 7°.

15. Non-chokable pump according to one of Claims 1 to 14, **characterized in that** spaces for dipping a ball by a depth (b) are arranged between the bundles (12).

16. Non-chokable pump according to one of Claims 1 to 15, **characterized in that** all the blades (7) have the same curvature.

17. Non-chokable pump according to one of Claims 1 to 15, **characterized in that** the blades (7) within the bundles (12) have different curvatures.

## Revendications

1. Pompe vortex munie d'une roue (2), qui comprend des aubes (7) pour le transport de milieux contenant des solides,
**caractérisée en ce que**
les aubes (7) sont agencées en groupes (12), l'écart (14) des aubes (7) au sein des groupes (12) étant inférieur à l'écart (13) des groupes (12) les uns des autres, l'écart (14) des aubes (7) au sein des groupes (12) et l'écart des groupes (12) les uns des autres étant indiqués en tant qu'angle de l'espacement des aubes.

2. Pompe vortex selon la revendication 1, **caractérisée en ce que** chaque groupe (12) comprend au moins deux aubes (7).

3. Pompe vortex selon la revendication 1 ou 2, **caractérisée en ce que** chaque groupe (12) comporte au plus quatre aubes (7).

4. Pompe vortex selon l'une quelconque des revendications 1 à 3, **caractérisée en ce que** l'écart (14) des aubes (7) dans les groupes (12) est de moins de 90 %, notamment de moins de 80 %, de l'écart des groupes (12) les uns des autres.

5. Pompe vortex selon l'une quelconque des revendications 1 à 4, **caractérisée en ce que** l'angle de l'espacement des aubes entre les groupes (12) est de plus de 60°, de préférence de plus de 70°, notamment de plus de 80°.

6. Pompe vortex selon l'une quelconque des revendications 1 à 5, **caractérisée en ce que** l'angle de l'espacement des aubes au sein des groupes (12) est de moins de 70°, de préférence de moins de 60°, notamment de moins de 50°.

7. Pompe vortex selon l'une quelconque des revendications 1 à 6, **caractérisée en ce que** la roue (2) est configurée d'un seul tenant avec les aubes (7).

8. Pompe vortex selon l'une quelconque des revendications 1 à 7, **caractérisée en ce que** la roue (2) et/ou les aubes (7) sont fabriquées en un matériau métallique, de préférence un matériau de fonte.

9. Pompe vortex selon l'une quelconque des revendications 1 à 8, **caractérisée en ce que** l'écart (A) du front d'aube au niveau du rayon extérieur de la roue (2) à la paroi de corps côté aspiration (11) est de moins 90 %, notamment de moins de 80 %, du diamètre (D) de l'ouverture d'entrée et/ou de l'ouverture de sortie.

10. Roue vortex selon l'une quelconque des revendications 1 à 9, **caractérisée en ce que** chaque groupe (12) comporte un nombre identique d'aubes (7).

11. Pompe vortex selon l'une quelconque des revendications 1 à 10, **caractérisée en ce que** les groupes (12) sont agencés en décalage de 180° les uns des autres.

12. Pompe vortex selon l'une quelconque des revendications 1 à 11, **caractérisée en ce que** les angles de l'espacement des aubes entre les groupes (12) sont est supérieurs de plus d'un facteur de 1,2, de préférence de plus d'un facteur de 1,4, notamment de plus d'un facteur de 1,6, à l'angle de l'espacement des aubes au sein des groupes (12).

13. Pompe vortex selon l'une quelconque des revendications 1 à 12, **caractérisée en ce que** les angles de l'espacement des aubes entre les groupes (12) ne sont pas des multiples entiers des angles de l'espacement des aubes au sein des groupes (12).

14. Pompe vortex selon l'une quelconque des revendications 1 à 13, **caractérisée en ce que** la hauteur (h) des aubes (7) diminue dans la direction radiale, la diminution ayant lieu de préférence avec un angle de biseau (a) de plus de 2°, notamment de plus de 3° et/ou de moins de 8°, notamment de moins 7°.

15. Pompe vortex selon l'une quelconque des revendications 1 à 14, **caractérisée en ce que** des espaces pour l'immersion d'une bille sur une profondeur (b) sont agencés entre les groupes (12).

16. Pompe vortex selon l'une quelconque des revendications 1 à 15, **caractérisée en ce que** toutes les aubes (7) présentent la même courbure.

17. Pompe vortex selon l'une quelconque des revendications 1 à 15, **caractérisée en ce que** les aubes (7) au sein des groupes (12) présentent des courbures différentes.
